# EUROPÄISCHE PATENTSCHRIFT

(11) **EP 0 377 219 B1**
(45) Veröffentlichungstag und Bekanntmachung des Hinweises auf die Patenterteilung: **03.03.1993**
(21) Anmeldenummer: 89124061.6
(22) Anmeldetag: 28.12.1989
(51) Int. Cl.: B21D 51/20

(54) **Vorrichtung zum Ausbeulen der Fassränder von Metallfässern**
Device for causing the edges of metallic kegs to bulge
Dispositif pour faire des bosses dans les bords de tonneaux en métal

(30) Priorität: 04.01.1989 DE 3900134
(43) Veröffentlichungstag der Anmeldung: 11.07.1990
(73) Patentinhaber: DTM DRUCKLUFTTECHNIK MASCHINENBAU GMBH, D-52080 Aachen (DE)
(72) Erfinder: Mannich, Karl-Heinz, D-5100 Aachen (DE)
(74) Vertreter: Rauh, Wolfgang Kurt

(56) Entgegenhaltungen:
- DE-A- 2 950 813
- US-A- 3 098 518
- US-A- 3 099 311
- US-A- 3 845 656

## Beschreibung

Die Erfindung betrifft eine Vorrichtung zum Ausbeulen der Faßränder von Metallfässern, sogenannten KEG-Fässern, bestehend aus einem mit Faßeinspanneinrichtungen versehenen Maschinengestell mit einer in der Höhe des Faßrandes eines auszubeulenden Metallfasses angeordneten, eine Zugantriebseinrichtung aufweisenden Ausbeuleinrichtung, die aus einer Kurbel und einer hiermit verbundenen Koppel besteht, deren freies Ende am Wulstring des Faßrandes derart angreift, daß die Kurbel , Koppel und der verbeulte Faßrand eine Kurbelschwinge bilden.

KEG-Fässer sind etwa zylindrische Fässer mit mehreren reifenförmigen nach außen vorstehenden Ringsicken und einem über dem Faßdeckel aufstehenden Faßrand mit nach innen eingerolltem Wulstring. Der Deckel ist leicht gewölbt und weist einen zentrischen Verschluß auf.

Neuere Metallfässer dieser Art haben unterschiedliche Kopfund Fußteile, die so ausgebildet sind, daß der Fußteil, "Stapelfuß" genannt, einen Wulstring mit kleinerem Durchmesser als der Wulstring des Kopfteiles aufweist, so daß er in den Wulstring (Kopfring) des Kopfteiles einsetzbar ist und der eingezogene Teil des Faßrandes auf dem Kopfring ruht. Auf diese Weise lassen sich die Metallfässer besser stapeln.

Obwohl diese Faßkonstruktionen ziemlich widerstandsfähig sind, ergibt es sich doch häufig, daß der aufstehende Faßrand beim am Fuß- und Bodenteil beim Fallen des Fasses oder bei Stapelfehlern nach innen eingeknickt oder eingebeult wird, ohne zu zerbrechen. Fässer mit diesen Beulstellen sind bei der weiteren Behandlung der Fässer, insbesondere in Reinigungsanlagen, Füllanlagen oder beim Stapeln wegen ihrer Deformation hinderlich und bewirken Betriebsstörungen. Andererseits sind die Fässer zu teuer, um sie ohne weiteres zu verschrotten.

Man hat schon des öfteren versucht, diese Fässer wieder auszubeulen. Meist gelang dies jedoch nicht, weil sich beim Ausbeulen neue Deformationen einstellten. Im übrigen war es auch recht mühsam, da derartige Arbeiten wegen der individuellen Beulschäden von Hand erledigt wurden.

Aus der FR-A-25 42 646 ist eine Ausbeulvorrichtung der eingangs genannten Art bekannt, bei der das Metallfaß drehbar in einem Maschinengestell gelagert ist. Am Faßrand greift eine am Ende der Koppel einer Kurbelschwinge gelagerte Richtrolle an der Innenseite des Wulstringes an. Während des Drehens des Metallfasses und einer Auswärtsbewegung der Richtrolle soll der Faßrand bei gleichzeitiger Erhitzung durch eine Heizvorrichtung in seine ursprüngliche Form gebracht werden. Diese Vorrichtung eignet sich nur für bestimmte Fässer mit sehr hohem Faßrand, da in der Regel bei eingebeulten Faßrändern nicht genügend Raum verbleibt, um den eingebeulten Faßrand mit einer Richtrolle zu hintergreifen. Auch ist eine Wärmebehandlung in vielen Fällen unerwünscht, da die Metallfässer Stoffreste enthalten können, die explosive Gase entwickeln. Die Verwendung der Richtrolle erfordert zudem eine bestimmte Wirkrichtung der nach außen gerichteten Zugbewegung, die etwa im Winkel von 45° zur Metallfaßachse verläuft. Diese Wirkrichtung ist für ein Ausbeulen nicht ausreichend. Auch ist für das Drehen des Metallfasses ein gesonderter Drehantrieb erforderlich.

Der vorliegenden Erfindung liegt die Aufgabe zugrunde, eine Vorrichtung der eingangs genannten Art zu schaffen, die ein sicheres und verzugsfreies Ausbeulen ermöglicht, ohne die Metallfässer zusätzlich drehen zu müssen.

Die Erfindung geht von dem Gedanken aus, die Beulen in umgekehrter Richtung zu entfernen, wie sie entstanden sind.

Die Lösung der gestellten Aufgabe ergibt sich aus den Merkmalen des Anspruches 1.

Mit der an der Beulstelle am Faßrand angreifende Klaue der Ausbeuleinrichtung bilden die Kurbel, die mit ihr gelenkig verbundene Koppel und der Faßrand als Schwinge eine Kurbelschwinge. Durch Verdrehen der Kurbel wird der Faßrand etwa in der gleichen Richtung und Art, jedoch in umgekehrter Richtung bewegt, wie beim Entstehen der Beulstelle. In der ausgebeulten Normalstellung befindet sich dann die Kurbelschwinge in ihrem inneren Totpunkt, wobei die Gelenke der Kurbel und der Wulstring des Faßrandes in der Ebene des Wulstringes oder in einer Ebene parallel etwas unterhalb dieser Ebene liegen. Beim Zurückdrehen der Kurbel kann die Klaue leicht ausgekuppelt werden.

Nachstehend ist die Erfindung anhand eines in der Zeichnung dargestellten Ausführungsbeispieles näher erläutert. Es zeigen:
Fig.1 eine Seitenansicht im teilweisen mittleren Längsschnitt durch eine Vorrichtung gemäß der Erfindung,
Fig.2 eine Draufsicht hierzu und
Fig.3 eine vergrößerte Teilansicht der Fig.1.
Fig.4 eine Darstellung des Überganges zweier gestapelter Metallfässer
Fig.5 einen teilweisen Längsschnitt durch eine Vorrichtung zum Ausbeulen des Kopfringes eines stapelbaren Metallfasses und
Fig.6 einen teilweisen Längsschnitt durch eine Vorrichtung zum Ausbeulen des Stapelfußes eines stapelbaren Metallfasses.

Die Zeichnung zeigt eine Vorrichtung zum Ausbeulen von Faßrändern von Metallfässern, sogenannten KEG-Fässern.

Die Vorrichtung besteht im wesentlichen aus einem Maschinengestell 1 mit einer lotrechten Führung 2 für eine Konsole 3, Faßeinspanneinrichtungen 4 und 5 für das auf der Konsole 3 abzusetzende und auszubeulende Faß 6 sowie dem eigentlichen Ausbeulwerkzeug 7.

Auf der lotrechten Führung 2 des Maschinengestells 1 ist eine heb- und senkbare Konsole 3 angeordnet, deren Höheneinstellung von der Höhe des jeweils aufgesetzten Fasses 6 abhängt. Die Konsole 3 ist mit einer den unteren Teil des Fasses festhaltenden Faßeinspanneinrichtung 4 versehen, die eine von Hand betätigbare Spannbacke aufweist. Diese untere Faßeinspanneinrichtung 4 ist nicht unbedingt erforderlich.

Die obere Einspanneinrichtung 5 ist im Bereich des oberen Teiles des Fasses 6 am Maschinengestell 1 befestigt und hat die Form eines spannbaren Ringes, der an der dem Maschinengestell 1 zugewandten Seite eine Widerlagerwand 8 für den auszubeulenden Teil des Faßrandes 10 aufweist. Diese Widerlagerwand 8 weist ein Profil auf, das dem axialen Umrißprofil des dort anliegenden Teiles des Metallfasses entspricht und ist mit einer waagerechten flachen Rille versehen, die als Formrille 9 für eine Versteifungssicke dient.

An der dem Faß 6 abgewandten Vorderseite des Maschinengestells 1 ist in der Höhe des den oberen Faßrand 10 abschließenden Wulstringes 17 ein Lager 11 für eine Kurbel 12 der Ausbeuleinrichtung 7 angeordnet.

Die Ausbeuleinrichtung 7 besteht aus besagter Kurbel 12, die als ein Hebelarm eines doppelarmigen Hebels ausgebildet ist und einer hiermit verbundenen Koppel 13, deren freies Ende als eine Klaue 14 ausgebildet ist und mit dem Wulstring 17 des Faßrandes 10 kuppelbar ist.

Der andere Hebelarm 15 des doppelarmigen Hebels ist gelenkig mit einer am Maschinengestell 1 gelagerten Zugmitteleinrichtung 16 verbunden, die im vorliegenden Falle als druckmittelbetätigte Zylindereinheit ausgebildet ist. Sie kann auch als Schub- oder Spindeltrieb oder dgl. ausgebildet sein.

Die Koppel 13 ist so gekrümmt, daß sie bei einer teilweisen Umdrehung der Kurbel 12 über die Widerlagerwand 8 der Einspanneinrichtung 6 bewegbar ist. Dabei bildet der eingebeulte Teil des Faßrandes 10 die Schwinge eines aus der Kurbel 12, der Koppel 13 und diesem Teil des Faßrandes 10 bestehenden Kurbelschwinge, wobei der Wulstring 17 mit der Klaue 14 das Verbindungsgelenk zwischen Koppel 13 und Faßrand 10 (Schwinge) bildet.

In Fig.3 ist die Ausbeuleinrichtung 7 in zwei extremen Stellungen, nämlich gestrichelt vor und mit ausgezogenen Linien nach dem Ausbeulen dargestellt. Die Zeichnung zeigt, daß die Gelenkstellen 11 und 18 der Kurbel 12 sowie der Wulstring 17 in der inneren Totlage der Kurbelschwinge etwa in der Ebene des Wulstringes 17 bzw. einer hierzu parallelen, darunter liegenden Ebene liegen.

Bei Erreichen des inneren Totpunktes dieser Kurbelschwinge befindet sich der Faßrand 10 in der angestrebten, ausgebeulten Stellung und erhält durch die Formrille 9 eine zusätzliche Aussteifung.

Die Klaue 14 erstreckt sich über einen Abschnitt von mehreren Winkelgraden um eine punktuelle Verformung zu vermeiden. Damit wird gleichzeitig die Notwendigkeit vermieden, das Metallfaß während des Ausbeulens kontinuierlich zu drehen.

Fig.4 zeigt in einer Teilzeichnung den Übergang zweier stapelbarer Metallfässer. Das Metallfaß 26 besitzt einen Stapelfuß 19, dessen Wulstring 20 eingezogen ist und einen geringeren Durchmesser hat als der Wulstring 21 des sogenannten Kopfringes am oberen Teil des Metallfasses 26. Der Stapelfuß ist so geformt, daß er auf dem Wulstring 21 des Kopfringes 22 ruht und sein Wulstring 20 in die Ebene des Wulstringes 21 eingreift. Diese Konstruktion bewirkt allerdings, daß zwischen den Wulstringen 20,21 und dem Faßboden nur ein sehr geringer Abstand besteht, insbesondere dann, wenn die Metallfaßränder verbeult sind. Dann ist es nicht mehr möglich, mit den bekannten Richtrollen einzugreifen, da der erforderliche Platz fehlt.

Fig.5 zeigt, wie die erfindungsgemäße Vorrichtung dieses Problem beim Ausbeulen des Kopfringes eines stapelbaren Metallfasses löst. Die Formrille 9 befindet sich hierbei am oberen Ende der Widerlagerwand 8, die vorteilhaft entsprechend der Bauart und des auszubeulenden Teiles des Metallfasses austauschbar ist und hat eine Stufe in der Höhe des Wulstringansatzes. Die Klaue 14 weist an ihrem vorderen Ende eine an dem Wulstspalt angreifende Zunge 23 auf, die in der inneren Totlage der Kurbelschwinge in die Formrille 9 eingreift. Die Zunge 23 bewirkt, daß beim Ausbeulen die Elastizität des Wulstringes erhalten bleibt.

Fig.6 zeigt die Anwendung der erfindungsgemäßen Vorrichtung beim Ausbeulen des Stapelfußes eines stapelbaren Metallfasses. Hierbei sind die Klaue 14 und die Widerlagerplatte 28 gegenüber der vorbeschriebenen Ausführung abgewandelt. Die Widerlagerplatte weist auf der dem Faß zugewandten Seite ein dem axialen Umriß des Metallfasses entsprechendes Profil auf. Ihr oberes Ende bildet eine Anlagekante 29 für den eingezogenen Teil 30 des Stapelfußes. Unterhalb dieser Anlagekante 29 befindet sich eine Formrille 9, gegen die die Klaue 14 die Einzugswölbung 30 des Stapelfußes 19 drückt. Auch in diesem Falle weist die Klaue eine in den Wulstspalt eingreifende Zunge 23.

## Patentansprüche

1. Vorrichtung zum Ausbeulen der Faßränder von Metallfässern, sogenannten KEG-Fässern, bestehend aus einem mit Faßeinspanneinrichtungen (4,5) versehenen Maschinengestell (1) mit einer in der Höhe des Faßrandes (10) eines auszubeulenden Metallfasses (6,26) angeordneten, eine Zugantriebseinrichtung (16) aufweisenden Ausbeuleinrichtung (7), die aus einer von der Zugantriebseinrichtung angetriebenen, an dem Maschinengestell gelagerten Kurbel (12) und einer hiermit verbundenen Koppel (13) besteht, deren freies Ende am Wulstring (17,20,21) des Faßrandes (10) angreift, derart, daß die Kurbel (12), Koppel (13) und der verbeulte Metallfaßrand (10) eine Kurbelschwinge bilden,
**dadurch gekennzeichnet,**
daß die Kurbel (12) und die Koppel (13) so angeordnet sind, daß der Faßrand (10) seine Normalstellung beim inneren Totpunkt der Kurbelschwinge einnimmt,
daß das auszubeulende Metallfaß undrehbar im Maschinengestell (1) gehalten ist,
daß das freie Ende der Koppel (13) als eine mit dem Wulstring (17) des Metallfasses (6,26) korrespondierende Klaue (14) ausgebildet ist, die sich über einen mehrere Winkelgrade umfassenden Abschnitt des Faßrandes (10) erstreckt und
daß die Faßeinspanneinrichtung (5) in der Höhe des Faßrandes (10) einen spannbaren Ring aufweist, der im Bereich unterhalb der Bewegungsbahn der Klaue (14) eine Widerlagerwand (8) für den auszubeulenden Teil des Faßrandes (10) bildet, deren Profil dem axialen Umrißprofil des dort anliegenden Teiles des Metallfasses (6,26) entspricht.

2. Vorrichtung nach Anspruch 1, **dadurch gekennzeichnet,** daß die Klaue (14) eine den inneren Rand des Wulstringes (17,20,21) untergreifende Zunge (23) aufweist.

3. Vorrichtung nach Anspruch 1 oder 2 **dadurch gekennzeichnet,** daß die Widerlagerwand (8) eine waagerechte flache Formrille (9) für eine Versteifungssicke aufweist.

## Claims

1. Device for removing dents from the rims of metal drums, so-called kegs, comprising a machine frame (1), which is provided with drum clamping means (4,5) and has a dent-removing means (7), which is disposed on a level with the rim (10) of a metal drum (6,26) which is to have dents removed therefrom, and said dent-removing means includes a tensioning means (16) and comprises a crank (12), which is driven by the tensioning means and is mounted on the machine frame, and a coupling (13) which is connected to said crank, the free end of said coupling co-operating with the bead ring (17, 20, 21) of the drum rim (10) in such a manner that the crank (12), the coupling (13) and the dented metal drum rim (10) form a crank rocker, characterised in that the crank (12) and the coupling (13) are so disposed that the drum rim (10) assumes its normal position when the crank rocker is in the inner dead centre, in that the metal drum which is to have dents removed therefrom is non-rotatably retained in the machine frame (1), in that the free end of the coupling (13) is in the form of a claw (14), which corresponds to the bead ring (17) of the metal drum (6,26) and extends over a portion of the drum rim (10) covering a plurality of angular degrees, and in that the drum clamping means (5) has, on a level with the drum rim (10), a clampable ring which forms a supporting wall (8) for the portion of the drum rim (10) which is to have dents removed therefrom in the region beneath the path of motion of the claw (14), the profile of said wall corresponding to the axial configuration of the portion of the metal drum (6,26) abutting there.

2. Device according to claim 1, characterised in that the claw (14) has a projection member (23), which engages beneath the internal edge of the bead ring (17, 20, 21).

3. Device according to claim 1 or 2, characterised in that the supporting wall (8) has a horizontal, flat and shaped groove (9) to serve as a reinforcing channel.

## Revendications

1. Dispositif pour débosseler les bords de fûts métalliques, dits fûts KEG, comportant un bâti de machine (1) muni de dispositifs (4,5) de fixation du fût, et présentant un dispositif (7) de débosselage agencé à la hauteur du bord (10) d'un fût métallique (6,26) à débosseler et comprenant un dispositif (16) d'entraînement en traction, dispositif de débosselage qui est constitué d'une manivelle (12), montée sur le bâti de machine et entraînée par le dispositif d'entraînement en traction, et une bielle (13) reliée à celle-ci, dont l'extrémité libre s'engage sur le bourrelet annulaire (17,20,21) du bord (10) du fût, de sorte que la manivelle (12), la bielle (13), et le bord (10) du fût métallique bosselé forment un mécanisme à bielle et manivelle;
caractérisé en ce que la manivelle (12) et la bielle (13) sont agencées de sorte que le bord (10) du fût prend sa position normale au point mort interne du mécanisme à bielle et manivelle, en ce que le fût métallique à débosseler est maintenu non rotatif dans le bâti de machine (1), en ce que l'extrémité libre de la bielle (13) est réalisée en tant que griffe (14) correspondant au bourrelet annulaire (17) du fût métallique (6,26), griffe qui s'étend sur un tronçon du bord (10) du fût couvrant plusieurs degrés, et en ce que le dispositif (5) de fixation du fût présente, à la hauteur du bord (10) du fût, une bague qui peut être serrée, qui forme, dans la zone au-dessous de la voie de déplacement de la griffe (14), une paroi de butée (8) pour la partie à débosseler du bord (10) du fût, dont le profil correspond au profil de contour axial de la partie correspondante du fût métallique (6,26).

2. Dispositif selon la revendication 1,
caractérisé en ce que la griffe (14) présente une languette (23) engageant par dessous le bord interne du bourrelet annulaire (17,20,21).

3. Dispositif selon la revendication 1 ou 2,
caractérisé en ce que la butée (8) présente une gorge plate horizontale (9) pour une moulure de renforcement.
